# EUROPÄISCHE PATENTSCHRIFT

(11) **EP 0 212 365 B1**
(45) Veröffentlichungstag und Bekanntmachung des Hinweises auf die Patenterteilung: **09.11.1988**
(21) Anmeldenummer: 86110487.5
(22) Anmeldetag: 30.07.1986
(51) Int. Cl.: B41F 21/04

(54) **Bogengreifereinrichtung für Bogenrotationdruckmaschinen**
Gripper arrangement for sheet-fed rotary printing machines
Dispositif de pinces pour rotatives à feuille

(30) Priorität: 19.08.1985 DE 3529599
(43) Veröffentlichungstag der Anmeldung: 04.03.1987
(73) Patentinhaber: M.A.N.-ROLAND Druckmaschinen Aktiengesellschaft, 63012 Offenbach (DE)
(72) Erfinder: Rüger, Manfred, D-6056 Heusenstamm (DE); Gensheimer, Valentin, D-6052 Mühlheim/Main (DE)
(74) Vertreter: Marek, Joachim, Dipl.-Ing.

(56) Entgegenhaltungen:
- FR-A- 2 345 377
- US-A- 1 642 157
- US-A- 3 223 442

## Beschreibung

Die Erfindung betrifft eine Bogengreifereinrichtung an Bogenrotationsdruckmaschinen nach dem Oberbegriff des ersten Patentanspruchs.

Eine derartige Bogengreifereinrichtung ist aus der Veröffentlichung FR-A-2 345 377 bekannt: Es wird zwar ein unelastisches Druckstück über eine elastische Zwischenschicht an der Greiferspitze befestigt. Das unelastische Druckstück wird aber durch Glasfasern gebildet, die aus einer weichen Plastik herausragen und verformbar sind. Funktionell, fertigungs- und montagetechnisch bedingte Parallelitätsfehler sowie der Einfluß der Bedruckstoffstärke lassen sich durch eine solche harte Haltefläche nicht zuverlässig ausgleichen. Da der Bogen kraftschlüssig gehalten wird, kommt es stets auf ein einheitliches Tragebild an, insbesondere, wenn bei der Verarbeitung von glatten Bedruckstoffen und Druckfarben mit großer Zähigkeit bei hohen Maschinendrehzahlen bedeutende Zugkräfte auf den abzuziehenden Bogen einwirken, die von den Greifern mit Sicherheit aufgefangen werden müssen. Andernfalls entstehen Passerfehler, die den Druck unbrauchbar machen.

Aufgabe der Erfindung ist es, eine Bogengreifereinrichtung genannter Art zu schaffen, die es ermöglicht, daß sich die harte Haltefläche der Greiferspitze bei geschlossenem Greifer immer parallel zum Bedruckstoff und der Greiferauflage ausrichtet.

ₜ Gelöst wird diese Aufgabe durch eine Vorrichtung entsprechend dem Kennzeichen des ersten Patentanspruchs. Eine Weiterbildung ergibt sich aus dem Unteranspruch.

Die Vorteile der erfindungsgemäßen Lösung bestehen darin, daß auch bei Vorhandensein von funktionellen, fertigungs- und montagetechnischen Parallelitätsfehlern immer eine planparallele Auflage der Greiferspitze auf der Greiferauflage erreicht wird, ohne den Einfluß der Bedruckstoffstärke durch eine Höhenverstellung ausgleichen zu müssen.

Ein Ausführungsbeispiel der Erfindung soll nachfolgend anhand einer Zeichnung näher beschrieben werden.

Es zeigen : Fig. 1 eine Bogengreifereinrichtung, schematisch,
Fig. 2 einen Schnitt der Halteflächen,
Fig. 3 eine Seitenansicht der Halteflächen,
Fig. 4 einen Schnitt der Halteflächen mit Pendellagerung,
Fig. 5 eine Einzelheit nach Fig. 4,
Fig. 6 den Schnitt A-A nach Fig. 5.

Die Fig. 1 zeigt eine Bogengreifereinrichtung zum Erfassen und zum Weiterleiten von Bogen 5. Auf einer Greiferwelle 1 ist ein Bogengreifer 2 mit Greiferspitze 3 befestigt. Der Bogen 5 wird zwischen einer Greiferauflage 4 und einer Haltefläche an der Greiferspitze 3 kraftschlüssig gehalten. Aus Fig. 2 ist zu ersehen, daß an der Greiferspitze 3 ein unelastisches Druckstück 6 über eine elastische Zwischenschicht 7 befestigt ist. Mittels eines Noppens 9 erfolgt eine Abstützung im Zentrum der Haltefläche (siehe auch Fig. 6). Durch die Wahl des Winkels an der Zwischenschicht 7 ist stets gewährleistet, daß bei Einleitung des Schließvorganges die Halteflächen auch bei dicken Bedruckstoffen parallel zueinander stehen. Wie aus Fig. 3 zu ersehen ist werden außerdem geringe Schiefstellungen von Greiferspitze 3 und Greiferauflage 4 durch die elastische Zwischenschicht 7 in Verbindung mit der Abstützung des Druckstückes durch den zentralen Noppen 9 ausgeglichen. Der Noppen 9 kann gemäß Fig. 4 und 5 zusätzlich innerhalb einer Führung 8 der Greiferspitze 3 pendelnd gelagert sein. Hierdurch wird eine zusätzliche Zentrierung erreicht. Insgesamt können von unterschiedlich dicken Bedruckstoffen ausgehende Funktionsfehler, Parallelitätsfehler sowie das Schieben der Greiferspitze zugleich vermieden werden. Während die Oberfläche des Druckstückes 6 mit einem körnigem Werkstoff von großer Härte belegt ist, beispielsweise Silicium- und Wolframcarbit sowie Korund und Molybdän, besteht die Haltefläche der Greiferauflage 4 vorzugsweise aus einem glatten elastischen Werkstoff mit einer Härte von mehr als 90° Shore.

### Bezugszeichenliste

1 Greiferwelle

2 Bogengreifer

3 Greiferspitze

4 Greiferauflage

5 Bogen

6 Druckstück, unelastisch

7 Zwischenschicht, elastisch

8 Führung

9 Noppen

## Patentansprüche

..1. Bogengreifereinrichtung für Bogenrotationsdruckmaschinen, bei der ein unelastisches Druckstück (6) über eine elastische Zwischenschicht (7) an einer Greiferspitze (3) befestigt ist, die mit einer auf einem Grundkörper angeordneten Halte--fläche einer Bogengreiferauflage (4) zusammenwirkt, dadurch gekennzeichnet, daß das unelastische Druckstück (6) als kompakte platte ausgebildet ist, die über die elastische Zwischenschicht .(7) an der Greiferspitze (3) befestigt und mittels eines im Zentrum der Platte angebrachten Noppens (9) an der Greiferspitze (3) abgestützt ist.

2. Bogengreifereinrichtung nach Anspruch 1, dadurch gekennzeichnet, daß der Noppen (9) in einer Führung (8) der Greiferspitze (3) zentriert - ist.

## Claims

1. Sheet gripper arrangement for rotary sheet printing presses in which an inelastic pressure piece (6) is fixed via an elastic interlayer (7) to a gripper tip (3) which cooperates with a holding surface arranged on a base member of a sheet gripper support (4), characterised in that the inelastic pressure piece (6) is constructed as a compact plate which is fixed via the elastic interlayer (7) to the gripper tip (3) and is supported on the gripper tip (3) by means of a boss (9) applied in the centre of the plate.

2. Sheet gripper arrangement according to Claim 1, characterised in that the boss (9) is centred in a guide (8) of the gripper tip (3).

## Revendications

1. Dispositif de pince de feuilles pour machines imprimantes rotatives à feuilles, dans lequel une pièce de pression non élastique (6) est fixée à un bout de pince (3) par l'intermédiaire d'une couche intermédiaire élastique (7), qui coopère avec une surface de support, disposée sur un corps de base, d'un support de pince (4), caractérisé en ce que la pièce de pression non élastique (6) est réalisée sous forme de plaque compacte, qui est fixée au bout de pince (3) par l'intermédiaire de la couche intermédiaire élastique (7) et s'appuie contre le bout de pince (3) au moyen d'un téton (9) disposé au centre de la plaque. 2. Dispositif selon la revendication 1, caractérisé en ce que le téton (9) est centré dans un guide (6) du bout de pince (3).
